# EUROPÄISCHE PATENTSCHRIFT

(11) **EP 1 513 716 B1**
(45) Veröffentlichungstag und Bekanntmachung des Hinweises auf die Patenterteilung: **24.05.2006**
(21) Anmeldenummer: 03722033.2
(22) Anmeldetag: 28.04.2003
(51) Int. Cl.: B61D 17/20

(54) **PERSONENÜBERGANG FÜR EINEN TRIEBWAGEN**
PASSENGER CORRIDOR FOR A RAILCAR
COULOIR D'INTERCIRCULATION POUR UNE AUTOMOTRICE

(30) Priorität: 17.06.2002 AT 9122002
(43) Veröffentlichungstag der Anmeldung: 16.03.2005
(73) Patentinhaber: Siemens Transportation Systems GmbH & Co. KG, 1110 Wien (AT)
(72) Erfinder: SCHMIDT, Christoph, A-1220 Wien (AT)
(74) Vertreter: Patentanwaltskanzlei Matschnig
(86) Internationale Anmeldenummer: PCT/AT2003/000120
(87) Internationale Veröffentlichungsnummer: WO 2003/106238

(56) Entgegenhaltungen:
- DE-A- 19 503 081
- US-A- 4 252 065
- US-A- 4 765 249

## Beschreibung

Die Erfindung betrifft ein Schienenfahrzeug mit einem Wagenkasten und einem Untergestell, wobei an einer Stirnseite des Wagenkastens eine Türöffnung vorgesehen ist, und in einem Abstand von dem Wagenkasten vor der Türöffnung ein zumindest mit dem Wagenkasten verbundener Kuppelrahmen und zwischen dem Kuppelrahmen und dem Wagenkasten ein Wellenbalg angeordnet ist, wobei eine Kuppelvorrichtung zum automatischen Kuppeln von Schienenfahrzeugen mit dem Untergestell verbunden ist, und der Kuppelrahmen in vertikaler Richtung bewegbar an dem Wagenkasten angelenkt ist.

Bei der Beförderung von Personen mittels Schienenfahrzeugen kann es vorkommen, dass zur Erreichung eines gewünschten Fahrziels von einem Fahrgast ein Zugwechsel vorgenommen werden muss. Um ein schnelles Umsteigen zwischen zwei Züge zu ermöglichen, ist es bekannt geworden die Stirnseiten zweier jeweils zugendseitig angeordneter Schienenfahrzeuge miteinander zu kuppeln. Die beiden miteinander gekuppelten Schienenfahrzeuge weisen an ihren einander zugewandten Endseiten je eine Türöffnung auf. In einem Abstand vor jeder Türöffnung ist an jedem Schienenfahrzeug ein Kuppelrahmen vorgesehen, wobei zwischen den Kuppelrahmen und den ihnen zugeordneten Türöffnungen je ein Wellenbalg angeordnet ist.

In einem gekuppelten Zustand werden die beiden Kuppelrahmen von Federelementen, oben und unten gegeneinander gepresst, wobei üblicherweise keine mechanische Verbindung zwischen den Kuppelrahmen vorgesehen ist. Somit werden die beiden Kuppelrahmen nur durch die Federkraft der Federelemente gegeneinander fixiert, wobei die einander zugewandten Flächen der Kuppelrahmen als Reibflächen ausgeführt sind.

Nach Kuppeln der beiden jeweils zugendseitig angeordneten Schienenfahrzeuge und Verbinden der Wellenbälge können Passagiere über Brückenbleche von einem ersten Zug in einen zweiten Zug wechseln. Bei den Brückenblechen handelt es sich üblicherweise um ein starr mit dem Wagenkasten verbundenes Blech, sowie ein darauf gleitendes Blech, welches nur Bewegungen in horizontaler Richtung ausführen kann. Das gleitende Blech kann über ein Gestänge mit der Kupplung verbunden sein, über welches Bewegungen in horizontaler Richtung von der Kupplung auf das gleitende Blech übertragen werden können.

Eine Ausführungsform der oben genannten Art ist beispielsweise aus der US 4 765 249 A bekannt geworden. Das bekannte Dokument zeigt ein Schienenfahrzeug mit einem Wagenkasten und einem Untergestell, wobei an einer Stirnseite des Wagenkastens eine Türöffnung vorgesehen ist. In einem Abstand von dem Wagenkasten ist vor der Türöffnung ein mit dem Wagenkasten über einen Wellenbalg verbundener Kuppelrahmen vorgesehen, wobei der Kuppelrahmen an dem Wagenkasten in vertikaler Richtung bewegbar angelenkt ist. An seinem unteren Ende weist der Kuppelrahmen einen Fortsatz auf, der in einem korrespondierenden Lagergehäuse der Kuppelvorrichtung in vertikaler Richtung frei beweglich gelagert ist. Weiters hat der Fortsatz des Kuppelrahmens in dem Lagergehäuse in horizontaler Richtung ein vorgegebenes Spiel, wodurch der Kuppelrahmen innerhalb eines vorgegebenen Winkelbreichs um mehrere räumlich nicht stabile bzw, definierbare geometrische, parallel zur Türöffnung verlaufende Achsen gekippt werden kann.

Nachteilig an den bekannten Lösungen ist vor allem, dass es bei einer gegenläufigen, vertikalen Bewegung der Schienenfahrzeuge zu einer Stufenbildung im Übergangsbereich und somit zu einer Gefährdung von Passagieren kommen kann.

Es ist daher eine Aufgabe der Erfindung, den oben genannten Nachteil des Stands der Technik zu überwinden.

Diese Aufgabe wird mit einem Schienenfahrzeug der eingangs genannten Art erfindungsgemäß dadurch gelöst, dass der Kuppelrahmen an der Kuppelvorrichtung um eine im wesentlichen horizontale, parallel zur Türöffnung gelegene physische Achse drehbar gelagert ist.

Durch die erfindungsgemäße Lösung wird es ermöglicht, dass sich bei gekuppelten Schienenfahrzeugen die Kuppelrahmen im wesentlichen in vertikaler Richtung gleichsinnig bewegen können und somit eine Stufenbildung vermieden werden kann.

Vorteilhafterweise weist der Kuppelrahmen in seinem unteren Endbereich auf der dem Wagenkasten zugewandten Seite zumindest ein um eine im wesentlichen horizontale, parallel zur Türöffnung verlaufende Drehachse drehbar gelagertes Trittblech auf. Weiters kann der Wagenkasten an seiner dem Kuppelrahmen zugewandten Seite zumindest ein um eine parallel zur Drehachse des an dem Kuppelrahmen gelagerten Trittbleches verlaufende Achse drehbar gelagertes Trittblech aufweisen. Auf diese Weise kann auf das händische Einlegen von Brückenblechen in einem Übergangsbereich der gekuppelten Schienenfahrzeuge verzichtet und somit der Arbeitsaufwand reduziert werden.

In einer günstigen Variante der Erfindung ist zwischen dem oberen Endbereich des Kuppelrahmens und dem Wagenkasten zumindest ein an dem Wagenkasten in vertikaler Richtung drehbar gelagertes Federelement vorgesehen, durch welches der obere Endbereich des Kuppelrahmens in eine von dem Wagenkasten fortweisende Richtung gedrückt ist. Durch die soeben erwähnte Maßnahme ist es ermöglicht, die beiden oberen Endbereiche der Kuppelrahmen gegeneinander zu pressen, wodurch der Übergangsbereich zwischen den Schienenfahrzeugen sehrt gut abgedichtet werden kann.

In einer bevorzugten Ausführungsform der Erfindung ist das Schienenfahrzeug ein Triebwagen.

Die Erfindung samt weiterer Vorteile ist im Folgenden anhand einiger nicht einschränkender Ausführungsbeispiele näher erläutert, welche in der Zeichnung dargestellt sind. In dieser zeigen schematisch:
- Fig. 1: einen Endbereich eines erfindungsgemäßen Schienenfahrzeugs in seitlicher Ansicht und
- Fig. 2: einen erfindungsgemäßen Kuppelrahmen und eine Kuppelvorrichtung im näheren Detail.

Gemäß Fig. 1 und Fig. 2 weist ein erfindungsgemäßes Schienenfahrzeug, bevorzugterweise ein Triebfahrzeug, einen Wagenkasten 1 und ein Untergestell 2 auf, wobei an einer Stirnseite des Wagenkastens 1 eine Türöffnung 3 vorgesehen ist, durch welche Passagiere von einem ersten Zug bzw. Schienenfahrzeug in einen zweiten Zug bzw. Schienenfahrzeug wechseln können. Die miteinander gekuppelten Endbereiche der beiden Schienenfahrzeuge, zwischen denen ein Passagierwechsel stattfindet, sind im wesentlichen gleichartig ausgebildet.

In einem Abstand von dem Wagenkasten 1 ist in einem vor der Türöffnung 3 gelegenen Bereich ein mit dem Wagenkasten 1 verbundener Kuppelrahmen 4 angeordnet, welcher als Reibfläche ausgebildet ist. Weiters ist zwischen dem Kuppelrahmen 4 und dem Wagenkasten 1 ein Wellenbalg 5 vorgesehen.

In gekuppelten Zustand zweier Schienenfahrzeuge bzw. Züge durchschreitet ein Passagier um von einem Schienenfahrzeug bzw. Zug in ein anderes Schienenfahrzeug zu gelangen zuerst die Türöffnung 3, den Wellenbalg 5 sowie den Kuppelrahmen 4 des ersten Schienenfahrzeugs und hierauf den Kuppelrahmen, den Wellenbalg und schließlich die Türöffnung eines zweiten hier nicht dargestellten Schienenfahrzeugs.

Der Kuppelrahmen 4 ist an einem dem Untergestell 2 zugeordneten Endbereich mit zumindest einer mit dem Untergestell 2 verbundenen Kuppelvorrichtung 6 zum automatischen Kuppeln zweier Schienenfahrzeuge verbunden.

Das Kuppeln der Züge bzw. Schienenfahrzeuge erfolgt automatisch, wobei die automatischen Kuppelvorrichtungen 6 der Schienenfahrzeuge während des Kuppelvorgangs ineinander greifen und schließlich verriegeln können. Durch die Kuppelvorrichtungen 6 können die Übergänge, d. h. die Kuppelrahmen 4, zusammengeführt und miteinander mechanisch verbunden werden. Vorrichtungen zum automatischen Kuppeln von Schienenfahrzeugen sind dem Fachmann in großer Zahl bekannt und sollen daher an dieser Stelle deshalb nicht weiter erläutert werden - siehe hierzu beispielsweise: Werner Deinert, Eisenbahnwagen, Kap. 10, Transpress VEB Verlag für Verkehrswesen, fünfte Auflage 1985, oder auch die DE 199 47 829 A1.

Der Kuppelrahmen 4 ist an der automatischen Kuppelvorrichtung 6 zumindest um eine in horizontaler Richtung im wesentlichen parallel zur Türöffnung bzw. zur Breitenerstreckung B des Kuppelrahmens 4 verlaufenden Achse A drehbar gelagert. Weiters ist der Kuppelrahmen 4 durch ein oder mehrere Verbindungselement(e) 9 an dem Wagenkasten 1 in einer im wesentlichen zu seiner Höhenerstreckung H parallelen Richtung, d. h. vertikal zu dem Wagenkasten 1, verschiebbar angelenkt.

Das Verbindungselement 9 kann beispielsweise eine in Längsrichtung bewegliche Stange, oder auch ein an sich bekannter Scherenmechanismus etc. sein, auf welchem die Trittbleche gelagert sind, sein. Bevorzugterweise sind als Verbindungselemente 9 aufgrund der Lastverteilung jedoch mindestens zwei Stangen vorgesehen. Das bzw. die Verbindungselement(e) 9 kann (können) sowohl an dem Wagenkasten 1 als auch an dem Kuppelrahmen 4 um zur Breitenerstreckung B des Kuppelrahmens 4 parallel verlaufende Achsen B, B' drehbar gelagert sein. Dadurch können im gekuppelten Zustand zweier Schienenfahrzeuge Vertikalbewegungen zwischen den den beiden Schienenfahrzeugen zugeordneten Kuppelrahmen 4 übertragen werden, ohne dass es zu einer Stufenbildung im Übergangsbereich kommt.

In seinem unteren Endbereich kann der Kuppelrahmen 4 auf seiner dem Wagenkasten 1 zugewandten Seite ein um eine im wesentlichen horizontale, parallel zur Türöffnung 3 verlaufende Drehachse A' drehbar gelagertes Trittblech 7 aufweisen.

Auch der Wagenkasten 1 kann an seiner dem Kuppelrahmen 4 zugewandten Seite ein um eine parallel zur Drehachse A' des an dem Kuppelrahmen 4 gelagerten Trittbleches 7 verlaufende Achse A" drehbar gelagertes Trittblech 8 aufweisen, welches sich auf dem Verbindungselement 9 abstützen kann. Zur Abstützung des Trittblechs 8 auf dem Verbindungselement 9 kann ein zwischen dem Verbindungselement 9 und dem Trittblech 8 angeordneter Abstandshalter 10 vorgesehen sein, welcher als Gleitstück ausgebildet sein kann, das auf den Stangen (d. h. dem Verbindungselement 9) gleiten kann. Das an dem Wagenkasten 1 gelagerte Trittblech 8 kann hierbei im wesentlichen auf Höhe des an dem Kuppelrahmen 4 gelagerten Trittblechs 7 angeordnet sein, wobei sich die beiden Trittbretter 7, 8 zumindest abschnittsweise überlappen, um eine Übertrittsfläche in dem Übergangsbereich zu schaffen.

Durch die soeben beschriebene Anordnung der in vertikaler Richtung beweglich an dem Wagenkasten 1 bzw. dem Kuppelrahmen 4 angelenkten Trittbleche 7, 8 kann gewährleistet werden, dass sich die Relativlage der Trittbleche 7, 8 zueinander bei einer Vertikalverschiebung des Kuppelrahmens 5 im wesentlichen nicht ändert, sodass in diesem Bereich eine Stufenbildung verhindert werden kann.

Zwischen dem oberen Endbereich des Kuppelrahmens 5 und dem Wagenkasten 1 kann mindestens ein, vorzugsweise zwei, an dem Wagenkasten 1 in vertikaler Richtung drehbar gelagerte(s) Federelement(e) 11 vorgesehen sein, durch welche(s) der obere Endbereich des Kuppelrahmens 4 in eine von dem Wagenkasten 1 fortweisende Richtung gedrückt ist. Um den oberen Endbereich des Kuppelrahmens 4 in einem nichtgekuppelten Zustand zu fixieren, kann mindestens ein Rückhalteelement 12, beispielsweise ein (Draht)Seil oder eine beliebige andere Halteeinrichtung, vorgesehen sein, welche mit dem Wagenkasten 1 und dem oberen Endbereich des Kuppelrahmens 4 verbunden sein kann. Das Rückhalteelement 12 kann in seiner Länge so dimensioniert sein, dass der Kuppelrahmen 4 mit einer normal zur Schienenebene verlaufenden Geraden G einen Winkel α einschließt, wobei der obere Endbereich des Kuppelrahmens zu der Geraden G hin geneigt ist. Durch die Federkraft der Federelemente 11 werden die oberen Endbereiche der Kuppelrahmen 5 miteinander gekuppelter Schienenfahrzeuge gegeneinander gepresst, wodurch sich die Dichtheit des Übergangs gewährleisten lässt.

Es ist ein Verdienst der Erfindung, ein sicheres Wechseln von Passagieren von einem Zug in einen anderen über einen Frontübergang zu gewährleisten. Durch das automatische Kuppeln der Fronttibergänge kann die für das Kuppeln benötigte Zeit gegenüber bekannten Lösungen wesentlich reduziert werden, wobei trotz des automatischen Kuppelns keine gefährdende Stufe im Übergangsbereich entsteht. Eine Person ist nur mehr zum Öffnen der Türen erforderlich.

## Patentansprüche

1. Schienerifahrzeug mit einem Wagenkasten (1) und einem Untergestell (2), wobei an einer Stirnseite des Wagenkastens (1) eine Türöffnung (3) vorgesehen ist, und in einem Abstand von dem Wagenkasten (1) vor der Türöffnung (3) ein zumindest mit dem Wagenkasten (1) verbundener Kuppelrahmen (4) und zwischen dem Kuppelrahmen (4) und dem Wagenkasten (1) ein Wellenbalg (5) angeordnet ist, wobei eine Kuppelvorrichtung (6) zum automatischen Kuppeln von Schienenfahrzeugen mit dem Untergestell (2) verbunden ist, und der Kuppelrahmen (4) in vertikaler Richtung bewegbar an dem Wagenkasten (1) angelenkt ist, **dadurch gekennzeichnet, dass** der Kuppelrahmen (4) an der Kuppelvorrichtung (6) um eine im wesentlichen horizontale, parallel zur Türöffnung (3) gelegene physische Achse (A) drehbar gelagert ist.

2. Schienenfahrzeug nach Anspruch 1, **dadurch gekennzeichnet, dass** der Kuppelrahmen (4) in seinem unteren Endbereich auf der dem Wagenkasten (1) zugewandten Seite zumindest ein um eine im wesentlichen horizontale, parallel zur Türöffnung (3) verlaufende Drehachse (A') drehbar gelagertes Trittblech (7) aufweist.

3. Schienenfahrzeug nach Anspruch 1 oder 2, **dadurch gekennzeichnet, dass** der Wagenkasten (1) an seiner dem Kuppelrahmen (5) zugewandten Seite zumindest ein um eine parallel zur Drehachse (A') des an dem Kuppelrahmen (5) gelagerten Trittbleches (7) verlaufende Achse (A") drehbar gelagertes Trittblech (8) aufweist.

4. Schienenfahrzeug nach einem der Ansprüche 1 bis 3, **dadurch gekennzeichnet, dass** zwischen dem oberen Endbereich des Kuppelrahmens (4) und dem Wagenkasten (1) zumindest ein an dem Wagenkasten (1) in vertikaler Richtung drehbar gelagertes Federelement (8) vorgesehen ist, durch welches der obere Endbereich des Kuppelrahmens (5) in eine von dem Wagenkasten (1) fortweisende Richtung gedrückt ist.

5. Schienenfahrzeug nach einem der Ansprüche 1 bis 4, **dadurch gekennzeichnet, dass** das Schienenfahrzeug ein Triebwagen ist.

## Claims

1. A rail vehicle having a body (1) and an underframe (2), wherein a door opening (3) is provided at one end face of the vehicle body (1), and wherein a coupler frame (4) connected to at least said body (1) is disposed at a distance from said body (1) in front of said door opening (3) and a gangway bellows (5) is disposed between said coupler frame (4) and said body (1), and wherein a coupling means (6) for automatic coupling of rail vehicles is secured to the underframe (2), and said coupler frame (4) is hingedly attached to said body (1) for movement in a vertical direction, **characterized in that** said coupler frame (4) is mounted for pivotal movement on said coupling means (6) about a substantially horizontal physical axis (A) extending parallel to said door opening (3).

2. A rail vehicle as defined in claim 1, **characterized in that** said coupler frame (4) exhibits, in its bottom end region on its side facing said body (1) at least one step (7) mounted for rotary movement about a substantially horizontal rotation axis (A') extending parallel to said door opening (3).

3. A rail vehicle as defined in claim 1 or claim 2, **characterized in that** said body (1) exhibits on its side facing said coupler frame (5) at least one step (8) mounted for pivotal movement about an axis (A") extending parallel to the rotation axis (A') of said step (7) mounted on said coupler frame (5).

4. A rail vehicle as defined in any one of claims 1 to 3, **characterized in that** between the upper end region of said coupler frame (4) and said body (1) there is provided at least one spring element (8) mounted for rotary movement on said body (1) in a vertical direction, by means of which the upper end region of said coupler frame (5) is pressed in a direction pointing away from said body (1).

5. A rail vehicle as defined in any one of claims 1 to 4, **characterized in that** the rail vehicle is a railway traction vehicle.

## Revendications

1. Véhicule ferroviaire avec une superstructure (1) et un châssis (2), une ouverture pour une porte (3) étant prévue sur une face frontale de la superstructure (1) et un cadre d'attelage (4) au moins relié avec la superstructure (1) étant disposé à une certaine distance de la superstructure (1), à l'avant de l'ouverture de porte (3), et un soufflet ondulé (5) étant disposé entre le cadre d'attelage (4) et la superstructure (1), un dispositif d'attelage (6) pour l'attelage automatique de véhicules ferroviaires étant relié avec le châssis (2) et le cadre d'attelage (4) étant articulé de façon mobile en direction verticale sur la superstructure (1), **caractérisé en ce que** la cadre d'attelage (4) est logé sur le dispositif d'attelage (6) de façon rotative autour d'un axe physique (A) sensiblement horizontal, situé à la parallèle de l'ouverture de porte (3).

2. Véhicule ferroviaire selon la revendication 1, **caractérisé en ce que** dans sa zone d'extrémité inférieure, le cadre d'attelage (4) comporte sur le côté dirigé vers la superstructure (1) au moins un marchepied (7), logé de façon rotative autour d'un axe de rotation (A') sensiblement horizontal, s'étendant à la parallèle de l'ouverture de porte (3).

3. Véhicule ferroviaire selon la revendication 1 ou 2, **caractérisé en ce que** sur son côté dirigé vers le cadre d'attelage (4), la superstructure (1) comporte au moins un marchepied (8) logé de façon rotative autour d'un axe (A") situé à la parallèle de l'axe de rotation (A') du marchepied (7) logé sur le cadre d'attelage (4).

4. Véhicule ferroviaire selon l'une quelconque des revendications 1 à 3, **caractérisé en ce qu'**au moins un élément à ressort (8) logé de façon rotative en direction verticale sur la superstructure (1), qui presse la zone d'extrémité supérieure du cadre d'attelage (4) dans une direction s'éloignant de la superstructure (1) est prévu entre la zone d'extrémité supérieure du cadre d'attelage (4) et la superstructure (1).

5. Véhicule ferroviaire selon l'une quelconque des revendications 1 à 4, **caractérisé en ce que** le véhicule ferroviaire est une automotrice.
